# EUROPÄISCHE PATENTSCHRIFT

(11) **EP 0 722 014 B1**
(45) Veröffentlichungstag und Bekanntmachung des Hinweises auf die Patenterteilung: **23.01.2002**
(21) Anmeldenummer: 95113337.0
(22) Anmeldetag: 24.08.1995
(51) Int. Cl.: E01C 5/22

(54) **Mehrschichtverbundstein**
Multilayer interlocking paving element
Elément de pavage autobloquant à couches multiples

(30) Priorität: 16.01.1995 DE 19501091
(43) Veröffentlichungstag der Anmeldung: 17.07.1996
(73) Patentinhaber: BETONWERKE MUNDERKINGEN REINSCHÜTZ GmbH, D-89597 Munderkingen (DE)
(72) Erfinder: Reinschütz, Peter, D-89597 Munderkingen (DE)
(74) Vertreter: Fleuchaus, Leo, Dipl.-Ing.

(56) Entgegenhaltungen:
- DE-A- 3 536 409
- DE-A- 3 909 169
- DE-A- 4 022 586
- FR-A- 2 561 283
- GB-A- 2 277 541
- STRASSEN UND TIEFBAU, Bd. 48, Nr. 12, Dezember 1994 ISERNHAGEN DE, Seiten 6-10, MUTH 'Entwässerung von Verkehrsflächen'

## Beschreibung

Die Erfindung betrifft einen Mehrschichtverbundstein zur Flächenbefestigung auf sickerfähigem Untergrund aus zumindest einem wasserdurchlässigen Hinterbetonstein und einer damit fest verbundenen Vorsatzschicht.

Derartige Mehrschichtverbundsteine werden in Form von Pflastersteinen oder Wegeplatten zur Befestigung von Verkehrsflächen benutzt und dienen dem Zweck, anfallendes Regenwasser großflächig in den wasserdurchlässigen Unterbau möglichst vollständig abzuleiten. Dabei ist nach der DE-OS 40 22 586 auf dem wasserdurchlässigen Hinterbetonstein eine ebenfalls wasserdurchlässige Vorsatzschicht angeordnet, die jedoch mit im Vergleich zum Hinterbetonstein feineren durchgehenden Poren versehen ist und damit grobe Schmutzstoffe von dem wasserdurchlässigen Hinterbeton abhält. Diese ebenfalls wasserdurchlässige Vorsatzschicht ist damit zwangsläufig einer Verschmutzung ausgesetzt, wodurch die Wasserdurchlässigkeit der Vorsatzschicht beeinträchtigt wird. Als Nachteil für wasserdurchlässige Vorsatzschichten wird auch angesehen, daß die Oberfläche des Steines keine mit normalen Betonsteinen gleiche Gestaltung zuläßt, wie z. B. durch Stocken, Waschen, Färben oder Sandstrahlen. Damit ist eine Gestaltung von Verkehrsflächen oder Plätzen in fachüblicher Weise nicht mehr möglich.

Der Erfindung liegt die Aufgabe zugrunde, einen Mehrschichtverbundstein zu schaffen, der einerseits die Aufgabe des wasserdurchlässigen Steines bezüglich des Abführens von Niederschlagswasser voll erfüllt und andererseits die fachübliche Oberflächengestaltung von Verkehrsflächen und Plätzen zuläßt sowie insbesondere eine gute Begehbarkeit gewährleistet.

Diese Aufgabe wird ausgehend von dem eingangs erwähnten Mehrschichtverbundstein erfindungsgemäß dadurch gelöst, daß die Vorsatzschicht wasserundurchlässig ist.

Diese wasserundurchlässige Vorsatzschicht kann aus einem Normalbeton oder einer Natursteinplatte bestehen, die in herkömmlicher Weise mit dem Hinterbeton fest verbunden ist. Vorzugsweise hat die Vorsatzschicht eine Dicke von mindestens 8mm, wobei Schichtdicken zwischen 10 und 20mm als besonders geeignet angesehen werden, da dann die Oberfläche einer solchen Vorsatzschicht in herkömmlicher Weise und ohne zusätzliche Vorkehrungen durch Stocken, Waschen, Färben oder Sandstrahlen gestaltbar ist.

Um die für das Versickern des Wassers notwendige Fugenbreite sicherzustellen, sieht die Erfindung ferner vor, daß die Seitenwände des Hinterbetons mit Abstandsnocken versehen sind, welche eine Fugenbreite von 4 bis 6mm bewirken. Eine derartige Fugenbreite genügt, um eine Versickerungsleistung von mindestens 2001/s·ha zu erreichen, womit bei normalen Niederschlägen die Entstehung eines Wasserfilms weitgehend vermieden wird. Bei herkömmlichen wasserundurchlässigen Pflastersteinen oder Wegeplatten wird für dieselbe Versickerungsleistung eine wesentlich breitere Fuge benötigt.

Diese gute Versickerungsleistung wird bei dem Mehrschichtverbundstein gemäß der Erfindung dadurch erreicht, daß im Porenraum des Hinterbetons das über die Fuge eindringende Niederschlagswasser rasch aufgenommen und gespeichert werden kann, um dann in den sickerfähigen Untergrund abzufließen. Da der Hinterbeton durch die wasserundurchlässige Vorsatzschicht sehr gut gegen Verschmutzung geschützt ist, wird die Zwischenspeicherfähigkeit des Hinterbetonsteines kaum beeinträchtigt und damit die Aufrechterhaltung der Wasserdurchlässigkeit über sehr lange Zeiträume gewährleistet. Dies ist insbesondere deshalb der Fall, da die Fuge vorzugsweise mit einem Splitt 1/3mm oder 2/5mm verfüllt ist, so daß durch die Fuge eindringende Schmutzteilchen durch die wesentlich größeren Poren des Hinterbetonsteins vom abfließenden Regenwasser leicht mitgenommen und aus dem Hinterbetonstein ausgespült werden. Dies ist insbesondere dann der Fall, wenn der Hinterbetonstein in herkömmlicher Weise als Einkornbeton mit Splittkörnungen von 5/8mm und/oder 8/11mm und einem geringen Sandanteil hergestellt ist. Dabei wird das Einkornsystem zweckmäßigerweise derart aufgebaut, daß ein Versickerungsleistung von > 2001/s·ha gewährleistet ist, wenn die Mehrschichtverbundsteine mit Abstandsnocken verlegt sind.

Durch die Vorsatzschicht aus Normalbeton ergibt sich ein weiterer Vorteil, nämlich eine Kombinierbarkeit mit normalen Betonsteinen auf unterschiedlich belasteten Verkehrsflächen, indem die hoch belasteten Bereiche mit Normalsteinen und die weniger belasteten Bereiche mit den Mehrschichtverbundsteinen gemäß der Erfindung belegt werden, ohne daß die Verschiedenheit der Steine optisch erkennbar ist.

Die Vorteile und Merkmale der Erfindung ergeben sich auch aus der nachfolgenden Beschreibung eines Ausführungsbeispieles in Verbindung mit den Ansprüchen und der Zeichnung. Es zeigen
- Fig. 1: einen teilweise geschnittenen Mehrschichtverbundstein gemäß der Erfindung;
- Fig. 2: eine schematische Darstellung der Wasserabführung durch die Fuge und den speicherfähigen Hinterbetonstein.

Der in Fig. 1 dargestellte Mehrschichtverbundstein 10 besteht aus einem Hinterbetonstein 12 und einer Vorsatzschicht 14. Der Hinterbetonstein ist in herkömmlicher Weise als Einkornbeton aufgebaut und zwar unter Verwendung von Splittkörnungen der Größe 5/8mm bzw. 8/11mm mit einem geringen Sandanteil und einem hohen Zementanteil. Die Vorsatzschicht 14 besteht aus einem herkömmlichen wasserdichten Normalbeton mit üblicher Sieblinie.

An den Seitenwänden des Hinterbetons sind Abstandsnocken 16 ausgebildet, wobei sich diese Abstandsnocken über einen verhältnismäßig kleinen Oberflächenbereich der Seitenwände erstrecken, so daß zwischen den Abstandsnocken die volle Fugenbreite mit Splitt verfüllt werden kann. Zweckmäßigerweise wird für die Fugenverfüllung Splitt mit einer Körnung von 1/3mm und/ oder 2/5mm verwendet.

Die Funktionsweise der Regen- oder Wasserabführung mit dem Mehrschichtverbundstein gemäß der Erfindung geht aus Fig. 2 hervor, welche im Bereich einer Abstandsnocke aneinanderanliegende Mehrschichtverbundsteine im Schnitt darstellt. In die Fuge 20 eindringendes Wasser wird durch diese einerseits direkt und andererseits durch den wasserdurchlässigen Hinterbeton 12 indirekt - wie durch die Pfeile angedeutet - in den sickerfähigen Untergrund 18 eingeleitet. Dabei wirken die Fugen und die Poren des Hinterbetons als Zwischenspeicher für den Niederschlag, der aus diesem Zwischenspeicher entsprechend der Sickerfähigkeit des Untergrundes 18 in diesen abfließen kann. Durch die Dicke des Hinterbetons steht ein verhältnismäßig großer Speicherraum zur Verfügung, so daß auch große Niederschlagsmengen rasch über die Oberfläche des Mehrschichtverbundsteins und die Fuge abfließen, wodurch ein Wasserfilm auf der Oberfläche des Mehrschichtverbundsteins weitgehend vermieden wird.

Bei einer derartigen, mit Mehrschichtverbundstein gemäß der Erfindung befestigten Verkehrsfläche kann wegen der nur geringen benötigten Fugenbreite einerseits und der Gestaltbarkeit der Oberfläche der Vorsatzschicht andererseits eine besonders gute Begehbarkeit gewährleistet werden, wobei die Oberfläche wunschgemäß durch Stocken, Waschen, Färben oder Sandstrahlen bearbeitet sein kann. Durch die Wasserundurchlässigkeit der Vorsatzschicht kann auch eine Verschmutzung der Verkehrsfläche leicht beseitigt werden, da sich die Schmutzteilchen nur auf der Oberfläche ablagern und somit leicht mit herkömmlichen Reinigungsverfahren weggespült oder aufgenommen werden können. Das gilt grundsätzlich auch für die Fuge.

Durch die Verwendung eines normalen Betons für die Vorsatzschicht sind die der Erfindung zugrunde liegenden Steine optisch nicht von normalen Steinen zu unterscheiden und können somit anwendungsorientiert mit diesen in jeder Art verwendet und kombiniert werden.

## Patentansprüche

1. Mehrschichtverbundstein zur Flächenbefestigung auf sickerfähigem Untergrund (18) aus zumindest einem wasserdurchlässigen Hinterbetonstein (12) und einer damit fest verbundenen Vorsatzschicht (14),
**dadurch gekennzeichnet,**
**daß** die Vorsatzschicht (14) wasserundurchlässig ist;
**daß** die Seitenwände des Hinterbetonsteins mit Abstandsnocken (16) versehen sind, welche eine Fugenbreite von 4mm bis 6mm bewirken; so
**daß** die Versickerungsleistung derartiger im Verbund verlegter Steine > 200 1/s·ha ist.

2. Mehrschichtverbundstein nach Anspruch 1,
**dadurch gekennzeichnet,**
**daß** die Vorsatzschicht (14) aus Normalbeton besteht.

3. Mehrschichtverbundstein nach Anspruch 1,
**dadurch gekennzeichnet,**
**daß** die Vorsatzschicht aus einer Natursteinplatte besteht.

4. Mehrschichtverbundstein nach einem der Ansprüche 1 bis 3,
**dadurch gekennzeichnet,**
**daß** die Vorsatzschicht eine Dicke von > 8mm, vorzugsweise zwischen 10 und 20mm hat.

5. Mehrschichtverbundstein nach einem oder mehreren der Ansprüche 1 bis 4,
**dadurch gekennzeichnet,**
**daß** der Hinterbeton (12) als Einkornbeton ausgebildet ist.

6. Mit Mehrschichtverbundsteinen nach einem oder mehreren der Ansprüche 1 bis 5 befestigte Verkehrsfläche,
**dadurch gekennzeichnet,**
**daß** die Fuge mit Splitt der Körnung 1/3mm und/oder 2/5mm verfüllt ist.

## Claims

1. A multilayer interlocking paving element for paving a seepage subgrade (18) comprising at least one water-permeable backing concrete block (12) and a facing layer (14) compounded therewith, **characterized in that** said facing layer (14) is impermeable to water; that the sidewalls of said backing concrete block are provided with spacing shoulders (16), resulting in a jointing width of 4mm to 6mm so that the seepage capacity of such elements when paved interlocked is > 200 1/s.ha.

2. The multilayer interlocking paving element as set forth in claim 1, **characterized in that** said facing layer (14) is made of normal-weight concrete,

3. The multilayer interlocking paving element as set forth in claim 1, **characterized in that** said facing layer (14) is a natural stone flag.

4. The multilayer interlocking paving element as set forth in any of the claims 1 to 3, **characterized in that** said facing layer (14) has a thickness > 8 mm, preferably in the range 10 to 20 mm.

5. The multilayer interlocking paving element as set forth in any of the claims 1 to 4, **characterized in that** said backing concrete (12) is shingle concrete.

6. A traffic surface area paved with multilayer interlocking paving elements as set forth in any of the claims 1 to 5, **characterized in that** said joint is filled with grit in grain size 1/3 mm and/or 2/5mm.

## Revendications

1. Elément de pavage autobloquant à couches multiples pour la consolidation de surface sur un sous-sol (18) pouvant être infiltré, constitué d'au moins un élément en béton arrière perméable à l'eau (12) et d'une couche additionnelle (14) qui y est raccordée de manière fixe, **caractérisé en ce que** la couche additionnelle (14) est imperméable à l'eau, que les côtés de l'élément en béton arrière sont munis de saillies d'espacement (16) qui donnent une largeur de joint de 4mm à 6mm, de sorte que la capacité d'infiltration des éléments posés en sandwich de la sorte est supérieure à 200 I/s-ha.

2. Elément de pavage autobloquant à couches multiples selon la revendication 1, **caractérisé en ce que** la couche additionnelle (14) est constituée de béton normal.

3. Elément de pavage autobloquant à couches multiples selon la revendication 1, **caractérisé en ce que** la couche additionnelle est constituée d'une plaque en pierre naturelle.

4. Elément de pavage autobloquant à couches multiples selon l'une des revendications 1 à 3, **caractérisé en ce que** la couche additionnelle a une épaisseur de plus de 8mm, de préférence entre 10 et 20mm.

5. Elément de pavage autobloquant à couches multiples selon l'une ou plusieurs des revendications 1 à 4, **caractérisé en ce que** le béton arrière (12) est formé comme du béton monogranulaire.

6. Voie de circulation consolidée par des éléments de pavage autobloquants à couches multiples selon l'une ou plusieurs des revendications 1 à 5, **caractérisée en ce que** le joint est rempli de gravillons dont le grain est de 1/3 mm et/ou 2/5mm.
